# EUROPÄISCHE PATENTSCHRIFT

(11) **EP 1 429 037 B1**
(45) Veröffentlichungstag und Bekanntmachung des Hinweises auf die Patenterteilung: **23.11.2005**
(21) Anmeldenummer: 03024778.7
(22) Anmeldetag: 30.10.2003
(51) Int. Cl.: F15B 15/12

(54) **Fluidbetätigter Dreistellungs-Drehantrieb**
Three-position rotary fluid actuator
Vérin fluidique rotatif à trois positions

(30) Priorität: 13.12.2002 DE 20219367 U
(43) Veröffentlichungstag der Anmeldung: 16.06.2004
(73) Patentinhaber: FESTO AG & Co, 73734 Esslingen (DE)
(72) Erfinder: Frisch, Herbert, 73035 Göppingen-Bartenbach (DE); Moritz, Manfred, 73207 Plochingen (DE)
(74) Vertreter: Abel, Martin

(56) Entgegenhaltungen:
- DE-A- 4 124 273
- DE-C- 871 557
- US-A- 2 974 645
- PATENT ABSTRACTS OF JAPAN vol. 015, no. 109 (M-1093), 15. März 1991 (1991-03-15) & JP 03 004004 A (AKASHI SEISAKUSHO CO LTD), 10. Januar 1991 (1991-01-10)

## Beschreibung

Die Erfindung betrifft einen fluidbetätigten Dreistellungs-Drehantrieb, mit dem die Möglichkeit besteht, eine Abtriebswelle wahlweise in einer von zwei Endstellungen oder einer Zwischenstellung zu positionieren.

Fluidbetätigte Drehantriebe, mit denen eine Abtriebswelle zu einer oszillierenden Bewegung zwischen zwei Endstellungen antreibbar ist, gehen beispielsweise aus der DE 195 11 488 C2 oder aus der DE 691 13 967 T2 hervor. Im erstgenannten Falle ist der Drehantrieb als Schwenkkolbenantrieb konzipiert und verfügt über einen in einem Gehäuse verschwenkbaren Kolben, der mit einer Abtriebswelle drehfest verbunden ist. Durch Fluidbeaufschlagung des Schwenkkolbens wird dieser zu einer Schwenkbewegung angetrieben, aus der eine abgreifbare Drehbewegung der Abtriebswelle resultiert. Das Funktionsprinzip im Falle der DE 691 13 967 T2 ist ähnlich, wobei dort der Drehantrieb allerdings als Ringkolbenantrieb konzipiert ist, mit einem ringähnlich gestalteten Plungerkolben, der in einem komplementären Gehäuse verstellbar ist.

In beiden Fällen besteht zwar die Möglichkeit, durch variabel justierbare Endanschläge unterschiedliche Endstellungen der Abtriebswelle vorzugeben. In beiden Fällen besteht jedoch andererseits keine Möglichkeit, die Abtriebswelle bei Bedarf in einer zwischen den beiden Endstellungen liegenden Zwischenstellung zu positionieren.

Eine derartige Positionierbarkeit bietet zwar der in der DE 41 24 273 A1 beschriebene Drehantrieb. Genauer gesagt handelt es sich dort um einen Vierstellungs-Drehantrieb, der zwei Endstellungen und zwei Zwischenstellungen ermöglicht. Der Drehantrieb enthält zwei Drehantriebseinheiten, deren Gehäuse fest miteinander verbunden sind, wobei die sich ergebende Gehäuseeinheit relativ zu einem Kolben verstellbar ist und wobei der andere Kolben wiederum relativ zur Gehäuseeinheit verdrehbar ist. Durch aufeinander abgestimmte Aktivierung kann somit die Abtriebswelle in insgesamt vier Stellungen positioniert werden. Da bei vielen Anwendungen jedoch eine Positionierbarkeit in drei Stellungen ausreichend ist, ist der Aufbau für solche Fälle zu komplex und zu teuer, um rentabel zu sein.

Es ist daher die Aufgabe der vorliegenden Erfindung, einen fluidbetätigten Drehantrieb zu schaffen, der bei kostengünstigem und kompaktem Aufbau die Möglichkeit bietet, die Abtriebswelle in insgesamt drei Stellungen zu positionieren.

Gelöst wird diese Aufgabe durch einen fluidbetätigten Dreistellungs-Drehantrieb,
- mit einer ersten Drehantriebseinheit, die ein erstes Gehäuse, einen relativ zum ersten Gehäuse verdrehbaren ersten Kolben und eine drehfest mit dem ersten Kolben verbundene Abtriebswelle aufweist, wobei die Abtriebswelle durch Fluidbeaufschlagung des ersten Kolbens zu einer oszillierenden Drehbewegung um eine Zentralachse zwischen zwei Endstellungen antreibbar ist,
- mit einem drehfest mit der Abtriebswelle verbundenen, bei der Drehbewegung der Abtriebswelle eine Schwenkbewegung bezüglich der Zentralachse ausführenden Kopplungsglied,
- mit einer zu der ersten Drehantriebseinheit koaxialen zweiten Drehantriebseinheit, die ein zweites Gehäuse und einen zusammen mit diesem eine Arbeitskammer definierenden zweiten Kolben aufweist, die relativ zueinander und mit Bezug zu dem ersten Gehäuse um die Zentralachse verdrehbar sind und die jeweils einen bei der Drehbewegung eine Schwenkbewegung bezüglich der Zentralachse ausführenden Mitnehmer aufweisen,
- mit einem bezüglich dem ersten Gehäuse ortsfesten Zwischenstellungsanschlag, der wie das Kopplungsglied zwischen die beiden Mitnehmer ragt,
- und mit Mitteln zur Druckbeaufschlagung der Arbeitskammer, so dass die zweite Drehantriebseinheit wahlweise in einen die freie Schwenkbeweglichkeit der Mitnehmer und somit die freie Drehbarkeit der Abtriebswelle zwischen den beiden Endstellungen ermöglichenden drucklosen Freilaufzustand schaltbar ist oder in einen druckbeaufschlagten Positionierzustand, in dem die Mitnehmer sich zangenartig bis zur Anlage an dem Zwischenstellungsanschlag einander annähern, wobei durch Mitnahme des Kopplungsgliedes die mit diesem verbundene Abtriebswelle in eine zwischen den beiden Endstellungen liegende Zwischenstellung verdreht wird.

Der Dreistellungs-Drehantrieb verfügt über zwei Drehantriebseinheiten, die in aufeinander abgestimmter Weise betrieben werden können, um die Abtriebswelle in wahlweise einer von drei möglichen Stellungen zu positionieren. Befindet sich die zweite Drehantriebseinheit im drucklosen Freilaufzustand, kann die Abtriebswelle durch alleiniges Betätigen der ersten Drehantriebseinheit zwischen den beiden Endstellungen verdreht und in jeder der beiden Endstellungen positioniert werden. Die zweite Drehantriebseinheit ist dabei funktionslos, wobei durch die Freilaufeigenschaft ein Behindern der Bewegung der Abtriebswelle ausgeschlossen wird. Das mit der Abtriebswelle mitbewegte Kopplungsglied ist problemlos in der Lage, die aufgrund des drucklosen Zustandes der zweiten Drehantriebseinheit nicht fixierten Mitnehmer zu verschieben. Um die Abtriebswelle in der Zwischenstellung zu positionieren, wird die zweite Drehantriebseinheit in den Positionierzustand versetzt, was zur Folge hat, dass sich die beiden Mitnehmer einander annähern, bis sie den zwischen sie hineinragenden Zwischenstellungsanschlag von entgegengesetzten Seiten her vergleichbar einer Zange beaufschlagen. Bei dieser Zangenschließbewegung wird das ebenfalls zwischen die beiden Mitnehmer hineinragende Kopplungsglied mitgenommen und somit die Abtriebswelle in die Zwischenstellung verdreht. Bei diesem Vorgang wird zweckmäßigerweise die erste Drehantriebseinheit ihrerseits in einen drucklosen Freilaufzustand versetzt, so dass der vom mitzuschleppenden Kopplungsglied verursachte Widerstand gering ist.

Mittels eines Zwischenstellungsanschlages, der verstellbar ist und sich in unterschiedlichen Positionen ortsfest bezüglich dem ersten Gehäuse fixieren lässt, kann die Position der Zwischenstellung variiert werden. Man kann beispielsweise eine Mittelstellung vorgeben, die winkelmäßig genau zwischen den beiden Endstellungen liegt. Darüber hinaus sind aber vorzugsweise auch beliebige andere Drehwinkelstellungen vorgebbar, was sowohl stufenlos oder auch in abgestufter Weise realisiert werden kann.

Um die geschilderte Betriebsweise zu erhalten, ist der Dreistellungs-Drehantrieb zweckmäßigerweise mit einer geeigneten Ansteuerschaltung ausgestattet, die insbesondere mindestens eine Ventileinrichtung enthält.

Bei Bedarf können auch eine oder beide Endstellungen variabel vorgebbar sein. Zu diesem Zweck lassen sich relativ zu dem ersten Gehäuse verstellbare und in variablen Positionen mit Bezug zu dem ersten Gehäuse fixierbare Endanschläge einsetzen.

Vorteilhafte Weiterbildungen der Erfindung sind in den Unteransprüchen aufgeführt.

Nachfolgend wird die Erfindung anhand der beiliegenden Zeichnung näher erläutert. In dieser zeigen:
- Figur 1: eine bevorzugte Bauform des erfindungsgemäßen Dreistellungs-Drehantriebes im Längsschnitt gemäß Schnittlinie I-I aus Figuren 2 bis 4,
- Figur 2: einen Querschnitt durch den Drehantrieb aus Figur 1 gemäß Schnittlinie II-II aus Figur 1,
- Figur 3: einen weiteren Querschnitt des Drehantriebes gemäß Schnittlinie III-III aus Figur 1,
- Figur 4: erneut einen Querschnitt des Drehantriebes gemäß Schnittlinie IV-IV aus Figur 1,
- Figuren 5 und 6: den Drehantrieb aus Figur 1 in einer Ansicht vergleichbar der Figur 4 während der Aktivierung bei unterschiedlichen Drehrichtungen, und
- Figur 7: ein vereinfachtes Schaltbild des Drehantriebes der Figuren 1 bis 6, wobei die beiden Drehantriebseinheiten zur Vereinfachung der Erläuterung als Linearantriebe gezeichnet sind.

Der in seiner Gesamtheit mit Bezugsziffer 1 versehene fluidbetätigte Dreistellungs-Drehantrieb eignet sich insbesondere für einen Betrieb mit Druckluft, wenngleich auch ein hydraulisches Druckmedium zum Liefern der Antriebskraft eingesetzt werden kann.

Der Drehantrieb 1 enthält zwei miteinander kombinierte erste und zweite Drehantriebseinheiten 2, 3, bei denen es sich um an sich bekannte Antriebstypen handeln kann. Als besonders vorteilhaft hat es sich erwiesen, die erste Drehantriebseinheit 2 als Schwenkkolbenantrieb 2a und die zweite Drehantriebseinheit 3 als sogenannten Ringkolbenantrieb 3a auszubilden. Anhand dieser beiden Antriebstypen soll auch die weitere Beschreibung des Ausführungsbeispiels erfolgen, wenngleich darauf hingewiesen wird, dass es sich bei den beiden Drehantriebseinheiten 2, 3 ohne weiteres auch um den gleichen Antriebstyp oder um andere als die erwähnten Antriebstypen handeln kann.

Die erste Drehantriebseinheit 2 enthält ein erstes Gehäuse 4, in dem sich ein erster Gehäuseinnenraum 5 befindet, der zumindest partiell einen kreisförmigen Umriss hat.

Durch das erste Gehäuse 4 hindurch erstreckt sich eine Abtriebswelle 6, die das Zentrum des ersten Gehäuseinnenraumes 5 durchsetzt und mit der ein im ersten Gehäuseinnenraum 5 angeordneter erster Kolben 7 drehfest verbunden ist. Der hier als Schwenkkolben oder Schwenkflügel ausgebildete erste Kolben 7 unterteilt den ersten Gehäuseinnenraum 5 in zwei Arbeitskammern 8, 9, in die jeweils ein die Wand des ersten Gehäuses 4 durchsetzender Fluidkanal 12, 13 führt, über den das im Betrieb verwendete fluidische Druckmedium zugeführt oder abgeführt wird.

An die beiden Fluidkanäle 12, 13 ist, unter Vermittlung von Fluidkanälen 14, eine erste Ventileinrichtung 15 angeschlossen, die insbesondere elektromagnetisch aktivierbar ist (Figur 7). Steht an einem Speiseanschluss 16 der ersten Ventileinrichtung 15 Druckmedium an, kann durch entsprechende Ansteuerung der ersten Ventileinrichtung 15 in die jeweils eine Arbeitskammer Druckmedium zugeführt und aus der jeweils anderen Arbeitskammer Druckmedium abgeführt werden. Dies führt zu einer durch einen Doppelpfeil angedeuteten Schwenkbewegung 17 des ersten Kolbens 7, was eine gleichzeitige, wiederum durch einen Doppelpfeil angedeutete Drehbewegung 18 der Abtriebswelle 6 zur Folge hat. Die Achse der Drehbewegung sei als Zentralachse 22 bezeichnet und fällt mit der Längsachse der Abtriebswelle 6 zusammen.

Es besteht auf diese Weise die Möglichkeit, die Abtriebswelle 6 zu einer oszillierenden, d.h. hin und her gehenden Drehbewegung 18 anzutreiben. Diese Drehbewegung kann von der Abtriebswelle 6 zu beliebigen Zwecken abgegriffen werden, beispielsweise um eine Greifvorrichtung für Gegenstände zu positionieren. An der Abtriebswelle 6 ist zu diesem Zweck ein geeignet gestalteter Kraftabgriffsabschnitt 23 vorgesehen, der sich außerhalb des ersten Gehäuses 4 auf einer ersten Axialseite 25 desselben befindet.

Durch die Betätigung der ersten Drehantriebseinheit 2 lässt sich die Abtriebswelle 6 wahlweise in zwei Endstellungen positionieren. Diese Endstellungen werden beim Ausführungsbeispiel durch zwei im Schwenkweg des ersten Kolbens 7 liegende gehäusefeste Endanschläge 24 vorgegeben, die den Schwenkweg des ersten Kolbens 7 begrenzen. Beim Ausführungsbeispiel sind die Endanschläge 24 unmittelbar von den Abschlusswänden der beiden Arbeitskammern 8, 9 gebildet. Es kann sich allerdings auch um gesonderte Anschlagmittel handeln.

Bei Bedarf können zur Vorgabe variabler Endstellungen der Abtriebswelle ein oder beide Endanschläge 24 relativ zum ersten Gehäuse 4 verstellbar ausgebildet sein. Es sind dann auch Mittel vorhanden, die ein ortsfestes Fixieren der Endanschläge 24 in der jeweils eingestellten Position ermöglichen.

Verstellbare Endanschläge sind in Figur 2 strichpunktiert bei 24' angedeutet. Abweichend von der Darstellung können diese Endanschläge auch außerhalb der Arbeitskammern 8, 9 wirksam sein und beispielsweise einen Aufbau haben, wie er in der DE 19511488 C2 beschrieben wird.

Die zweite Drehantriebseinheit 3 befindet sich auf der zweiten Axialseite 26 des ersten Gehäuses 4 und sitzt dort, bezüglich der Zentralachse 22 frei drehbar, auf der Abtriebswelle 6.

Im Einzelnen verfügt die zweite Drehantriebseinheit 3 über ein zweites Gehäuse 27, das die Gestalt eines Längenabschnittes eines Torus hat. Der Krümmungsradius liegt auf der Zentralachse 22. Über ein erstes Lagerteil 28, das die Abtriebswelle 6 konzentrisch umschließt, ist das zweite Gehäuse 27 an der Abtriebswelle 6 drehbar gelagert.

Das zweite Gehäuse 27 definiert einen zweiten Gehäuseinnenraum 32, der der Gestalt des Torusabschnittes folgt und der am einen Ende geschlossen und am anderen Ende offen ist. Das erste Lagerteil 28 greift insbesondere im Bereich des geschlossenen Endes an. Durch das offene Ende hindurch taucht ein entsprechend dem Längenabschnitt eines Ringes gestalteter plungerartiger zweiter Kolben 33 in den zweiten Gehäuseraum 32 ein und begrenzt somit eine gekrümmte Arbeitskammer 34, deren Länge davon abhängt, wie weit der zweite Kolben 33 in den zweiten Gehäuseinnenraum 32 eintaucht.

An seinem rückwärtigen Ende, entgegengesetzt zu dem in das zweite Gehäuse 27 eingreifenden Ende, ist der zweite Kolben 33 über ein zweites Lagerteil 35 ebenfalls an der Abtriebswelle 6, relativ zu dieser verdrehbar, gelagert. Wie schon das erste Lagerteil 28 verfügt auch das zweite Lagerteil 35 über einen zur Abtriebswelle 6 koaxialen ringförmigen Lagerungsabschnitt 36.

Das zweite Gehäuse 27 und der zweite Kolben 33 sind relativ zueinander um die Zentralachse 22 verdrehbar. Außerdem können sie unabhängig voneinander, wiederum um die Zentralachse 22, relativ zum ersten Gehäuse 4 der ersten Drehantriebseinheit 2 verdreht werden.

Mit der Arbeitskammer 34 der zweiten Drehantriebseinheit 3 kommuniziert ein Fluidkanal 37, der über eine Fluidleitung 38 an eine zweite Ventileinrichtung 42 angeschlossen ist. Auch diese ist zweckmäßigerweise elektrisch aktivierbar. Sie kann in zwei Schaltstellungen verbracht werden, wobei in einer aus Figur 7 hervorgehenden ersten Schaltstellung eine Druckquelle P durchgeschaltet ist, so dass die Arbeitskammer 34 mit Druckmedium beaufschlagt wird. In einer zweiten Schaltstellung wird die Arbeitskammer 34 drucklos geschaltet.

Am zweiten Gehäuse 27 und am zweiten Kolben 33 ist jeweils ein erster bzw. zweiter Mitnehmer 43a, 43b vorgesehen, der die Drehbewegung der jeweiligen Komponente mitmacht. Die Mitnehmer 43a, 43b können beispielsweise in Baueinheit mit den beiden Lagerteilen 28, 35 ausgeführt werden. An den in der Drehrichtung einander zugewandten Seiten haben die beiden Mitnehmer 43a, 43b jeweils eine Mitnehmerfläche 44a, 44b.

Zwischen die Mitnehmerflächen 44a, 44b der beiden Mitnehmer 43a, 43b ragt ein drehfest mit der Abtriebswelle 6 verbundenes Kopplungsglied 45 hinein. Es kann sich dabei um einen einstückigen Bestandteil der Abtriebswelle 6 handeln, wobei aber aus Gründen einer einfacheren Herstellung und Montage eine gesonderte Ausgestaltung vergleichbar dem Ausführungsbeispiel vorgezogen wird. Beim Ausführungsbeispiel ist ferner vorgesehen, dass das Kopplungsglied 45 mit einem Befestigungsteil 46 axial zwischen die Abtriebswelle 6 und die zweite Drehantriebseinheit 3 eingeschaltet ist, wobei die Drehlagerung des zweiten Gehäuses 27 und des zweiten Kolbens 33 an dem Befestigungsteil 46 erfolgt, das seinerseits drehfest an der Abtriebswelle 6 befestigt ist.

Das Kopplungsglied 45 kann L-förmig abgewinkelt sein. Wird die Abtriebswelle 6 durch den ersten Drehantrieb 2 zu einer Drehbewegung angetrieben, führt das bewegungsgekoppelte Kopplungsglied 45 eine entsprechende, durch Doppelpfeil angedeutete Schwenkbewegung 47 um die Zentralachse 22 aus. In umgekehrter Weise führt ein auf das Kopplungsglied 45 ausgeübtes Drehmoment dazu, dass das Kopplungsglied 45 verschwenkt und somit die damit verbundene Abtriebswelle 6 verdreht wird.

Der Drehantrieb 1 verfügt des weiteren über einen Zwischenstellungsanschlag 48, der wie das Kopplungsglied 45 zwischen die beiden Mitnehmer 43a, 43b hineinragt. Er ist bezüglich dem ersten Gehäuse 4 ortsfest festgelegt.

Im konkreten Fall des Ausführungsbeispiels sitzt der Zwischenstellungsanschlag 48 mit einem ringförmigen Lagerungsabschnitt 52 frei drehbar auf der Abtriebswelle 6 und enthält einen fest mit dem Lagerungsabschnitt 52 verbundenen, radial abstehenden, abgewinkelten Anschlagarm 53, der in den Verstellweg der beiden Mitnehmer 43a, 43b hineinragt. Durch strichpunktiert angedeutete Befestigungsmittel 54 ist der Anschlagarm 53 so am ersten Gehäuse 4 befestigt, dass er bezüglich diesem um die Zentralachse 22 nicht verdreht werden kann.

Derart fixiert, nimmt der Zwischenstellungsanschlag 48 eine bestimmte Zwischenstellungs-Vorgabeposition ein, die je nach Ausführungsform des Drehantriebes eine unveränderliche Vorgabeposition oder eine variable Vorgabeposition ist. Beim Ausführungsbeispiel ist eine Variabilität gegeben, indem der Zwischenstellungsanschlag 48 bei gelösten Befestigungsmitteln 54 gemäß Doppelpfeil 55 relativ zum ersten Gehäuse 4 um die Zentralachse 22 verdrehbar ist und sich stufenweise in verschiedenen Vorgabepositionen ortsfest bezüglich dem ersten Gehäuse 44 fixieren lässt, wobei solche Vorgabepositionen exemplarisch durch Punkte bei 56 angedeutet sind.

Selbstverständlich wäre auch eine Bauform möglich, die eine stufenlose Justierung der gewünschten Zwischenstellungs-Vorgabeposition ermöglicht.

Nachfolgend wird die Betriebsweise des Dreistellungs-Drehantriebs exemplarisch erläutert.

Soll die Abtriebswelle 6 in einer der beiden Endstellungen positioniert werden, wird die zweite Drehantriebseinheit durch entsprechende Betätigung der zweiten Ventileinrichtung 42 drucklos geschaltet, so dass sie einen Freilaufzustand einnimmt, in dem ohne Behinderung durch eingeschlossene Druckluft ein relatives Verdrehen zwischen dem zweiten Gehäuse 27 und dem zweiten Kolben 33 möglich ist. Wird nun der erste Kolben 7 in die eine oder andere Richtung verschwenkt, führt die Abtriebswelle 6 eine Drehbewegung aus, wobei das mitbewegte Kopplungsglied 45 auf den in der Drehrichtung vorgelagerten Mitnehmer 43a bzw. 43b einwirkt und diesen vor sich herschiebt. Je nach Drehrichtung der Abtriebswelle 6 wird der mit dem zweiten Gehäuse 27 verbundene erste Mitnehmer 43a (Figur 6) oder der mit dem zweiten Kolben 33 verbundene zweite Mitnehmer 43b (Figur 5) beaufschlagt. Da sich der jeweils nicht vom Kopplungsglied 45 beaufschlagte Mitnehmer an dem ortsfesten Zwischenstellungsanschlag 48 abstützt, kann bei dieser Bewegung der zweite Kolben 33 in das zweite Gehäuse 27 eintauchen.

Um die gewünschte Zwischenstellung der Abtriebswelle 6 zu erhalten, wird die erste Drehantriebseinheit 2 ihrerseits drucklos geschaltet, so dass nun sie einen Freilaufzustand einnimmt, der dem ersten Kolben 7 und somit der Abtriebswelle 6 eine freie Drehbarkeit bezüglich dem ersten Gehäuse 4 verleiht. Der Freilaufzustand der ersten Drehantriebseinheit 2 ergibt sich beim Ausführungsbeispiel durch ein Umschalten der zweiten Ventileinrichtung 42 in die aus Figur 7 ersichtliche erste Schaltstellung, da der Speiseanschluss 16 über eine Zufuhrleitung 57 an die zweite Ventileinrichtung 42 angeschlossen ist und somit durch diese gesteuert wird.

Gleichzeitig mit dem Umschalten der zweiten Ventileinrichtung 42 in die erste Schaltstellung wird die zweite Drehantriebseinheit 3 mit Druckmedium gespeist, so dass sie sich in einen Positionierzustand begibt. Dies bedeutet, dass durch die Druckbeaufschlagung der Arbeitskammer 34 das zweite Gehäuse 27 und der zweite Kolben 33 eine Relativbewegung ausführen, im Rahmen derer sich die beiden Mitnehmer 43a, 43b zangenartig aneinander annähern. Die Bewegung des jeweiligen Mitnehmers 43a, 43b stoppt in dem Moment, in dem er auf den Zwischenstellungsanschlag 48 aufläuft.

Bei dieser Zangenbewegung wird das Kopplungsglied 45 von demjenigen Mitnehmer beaufschlagt und vor sich hergeschoben, in dessen Stellweg es momentan ragt. Die Drehbewegung des Kopplungsgliedes 45 endet, wenn beide Mitnehmer 43a, 43b mit ihren einander zugewandten Mitnehmerflächen 44a, 44b von entgegengesetzten Seiten her am Zwischenstellungsanschlag 48 anliegen und gleichzeitig das Kopplungsglied 45 zwischen sich halten.

Es versteht sich, dass man die in der Drehrichtung gemessenen Abmessungen der zwischen die beiden Mitnehmer 43a, 43b hineinragenden Abschnitte des Kopplungsgliedes 45 und des Zwischenstellungsanschlages 48 so aufeinander abstimmt, dass beim Erreichen der Zwischenstellung die beiden Mitnehmer 43a, 43b von beiden Seiten her jeweils gleichzeitig an beiden vorerwähnten Komponenten zur Anlage gelangen.

Da das Kopplungsglied 45 drehfest mit der Abtriebswelle 6 verbunden ist, hat seine von den Mitnehmern 43a, 43b verursachte Schwenkbewegung ein Verdrehen der Abtriebswelle 6 zur Folge. Hat das Kopplungsglied 45 die zwischen beiden Mitnehmern 43a, 43b gehaltene Stellung erreicht, entspricht dies der gewünschten Zwischenstellung für die Abtriebswelle 6.

Es ist ersichtlich, dass durch Variation der Zwischenstellungs-Vorgabeposition des Zwischenstellungsanschlages 48 somit sehr einfach unterschiedliche Zwischenstellungen für die Abtriebswelle 6 vorgegeben werden können.

Ein großer Vorteil des Drehantriebes besteht darin, dass jede der drei Stellungen im Rahmen einer kontinuierlichen Bewegung aus jeder beliebigen vorher eingenommenen Stellung angefahren werden kann, ohne dass es einer vorherigen mechanischen Entriegelung irgendwelcher Komponenten bedürfte und ohne dass ein Zwischenstopp der Bewegung erforderlich wäre.

Die beiden Ventileinrichtungen 15, 42 sind zweckmäßigerweise Bestandteil einer insgesamt mit Bezugsziffer 58 bezeichneten Ansteuerschaltung, zu der zweckmäßigerweise auch noch eine nicht näher dargestellte Sensorik sowie eine elektronische Steuereinrichtung gehört, um die Bewegungsabläufe exakt aufeinander abstimmen zu können.

## Patentansprüche

1. Fluidbetätigter Dreistellungs-Drehantrieb,
- mit einer ersten Drehantriebseinheit (2), die ein erstes Gehäuse (4), einen relativ zum ersten Gehäuse (4) verdrehbaren ersten Kolben (7) und eine drehfest mit dem ersten Kolben (7) verbundene Abtriebswelle (6) aufweist, wobei die Abtriebswelle (6) durch Fluidbeaufschlagung des ersten Kolbens (7) zu einer oszillierenden Drehbewegung um eine Zentralachse (22) zwischen zwei Endstellungen antreibbar ist,
- mit einem drehfest mit der Abtriebswelle (6) verbundenen, bei der Drehbewegung der Abtriebswelle (6) eine Schwenkbewegung bezüglich der Zentralachse (22) ausführenden Kopplungsglied (45),
- mit einer zu der ersten Drehantriebseinheit(2) koaxialen zweiten Drehantriebseinheit (3), die ein zweites Gehäuse (27) und einen zusammen mit diesem eine Arbeitskammer (34) definierenden zweiten Kolben (33) aufweist, die relativ zueinander und mit Bezug zu dem ersten Gehäuse (4) um die Zentralachse (22) verdrehbar sind und die jeweils einen bei der Drehbewegung eine Schwenkbewegung bezüglich der Zentralachse (22) ausführenden Mitnehmer (43a, 43b) aufweisen,
- mit einem bezüglich dem ersten Gehäuse (4) ortsfesten Zwischenstellungsanschlag (48), der wie das Kopplungsglied (45) zwischen die beiden Mitnehmer (43a, 43b) ragt,
- und mit Mitteln zur Druckbeaufschlagung der Arbeitskammer (34), so dass die zweite Drehantriebseinheit (3) wahlweise in einen die freie Schwenkbeweglichkeit der Mitnehmer (43a, 43b) und somit die freie Drehbarkeit der Abtriebswelle (6) zwischen den beiden Endstellungen ermöglichenden drucklosen Freilaufzustand schaltbar ist oder in einen druckbeaufschlagten Positionierzustand, in dem die Mitnehmer (43a, 43b) sich zangenartig bis zur Anlage an den Zwischenstellungsanschlag (48) einander annähern, wobei durch Mitnahme des Kopplungsgliedes (45) die mit diesem verbundene Abtriebswelle (6) in eine zwischen den beiden Endstellungen liegende Zwischenstellung verdreht wird.

2. Drehantrieb nach Anspruch 1, **dadurch gekennzeichnet, dass** wenigstens eine Drehantriebseinheit (2) als Schwenkkolbenantrieb (2a) ausgebildet ist.

3. Drehantrieb nach Anspruch 1 oder 2, **dadurch gekennzeichnet, dass** wenigstens eine Drehantriebseinheit (3) als Ringkolbenantrieb (3a) ausgebildet ist.

4. Drehantrieb nach einem der Ansprüche 1 bis 3, **dadurch gekennzeichnet, dass** der Zwischenstellungsanschlag (48) verstellbar und in unterschiedlichen Positionen ortsfest bezüglich dem ersten Gehäuse (4) fixierbar ist.

5. Drehantrieb nach Anspruch 4, **dadurch gekennzeichnet, dass** der Zwischenstellungsanschlag (48) frei drehbar auf der Abtriebswelle (6) sitzt und einen von dieser wegragenden Anschlagarm (53) aufweist, der bezüglich dem ersten Gehäuse (4) lösbar fixierbar ist.

6. Drehantrieb nach einem der Ansprüche 1 bis 5, **dadurch gekennzeichnet, dass** sowohl das zweite Gehäuse (27) als auch der zweite Kolben (33) frei drehbar auf der Abtriebswelle (6) gelagert sind.

7. Drehantrieb nach einem der Ansprüche 1 bis 6, **gekennzeichnet durch** eine Ansteuerschaltung (58) **durch** die die zweite Drehantriebseinheit (3) wahlweise in den Freilaufzustand oder den Positionierzustand versetzbar ist und **durch** die die erste Drehantriebseinheit (2) während des Positionierzustandes der zweiten Drehantriebseinheit (3) ihrerseits in einen die freie Beweglichkeit der Abtriebswelle (6) gewährleistenden drucklosen Freilaufzustand schaltbar ist.

8. Drehantrieb nach Anspruch 7, **dadurch gekennzeichnet, dass** die Ansteuerschaltung (58) mindestens eine Ventileinrichtung (15, 42) enthält.

9. Drehantrieb nach einem der Ansprüche 1 bis 8, **dadurch gekennzeichnet, dass** zur Vorgabe variabler Endstellungen der 5 Abtriebswelle (6) wenigstens ein verstellbarer und in unterschiedlichen Positionen ortsfest bezüglich dem ersten Gehäuse (4) fixierbarer Endanschlag (24, 24') vorgesehen ist.

## Claims

1. Fluid-operated three-position rotary actuator,
- with a first rotary actuator unit (2) comprising a first housing (4), a first piston (7) rotatable relative to the first housing (4) and a driven shaft (6) non-rotatably connected to the first piston (7), the driven shaft (6) being driven to perform an oscillating rotary movement about a central axis (22) between two end positions by the application of fluid pressure,
- with a coupling member (45) non-rotatable connected to the driven shaft (6) and performing a swivelling movement relative to the central axis (22) during the rotary movement of the driven shaft (6),
- with a second rotary actuator unit (3) coaxial with the first rotary actuator unit (2), comprising a second housing (27) and a second piston (33) defining together therewith an operating chamber (34), which are rotatable about the central axis (22) relative to one another and relative to the fist housing (4) and each of which features a driver (43a, 43b) performing a swivelling movement about the central axis (22) during the rotary movement,
- with an intermediate position stop (48) in a fixed location relative to the first housing (4), which, like the coupling member (45), projects between the two drivers (43a, 43b),
- and with means for applying pressure to the operating chamber (34), so that the second rotary actuator unit (3) is optionally switchable into a non-pressurised freewheeling state allowing the free swivelling movement of the drivers (43a, 43b) and thus the free rotation of the driven shaft (6) between the two end positions, or into a positioning state, in which the drivers (43a, 43b) approach each other in the manner of tongs until contacting the intermediate position stop (48), whereby the driven shaft (6) connected to the driven coupling member (45) is rotated into an intermediate position between the two end positions.

2. Rotary actuator according to claim 1, **characterised in that** at least one rotary actuator unit (2) is designed as a swivel piston actuator (2a).

3. Rotary actuator according to claim 1 or 2, **characterised in that** at least one rotary actuator unit (3) is designed as an annular piston actuator (3a).

4. Rotary actuator according to any of claims 1 to 3, **characterised in that** the intermediate position stop (48) is adjustable and lockable in different positions relative to the first housing (4).

5. Rotary actuator according to claim 4, **characterised in that** the intermediate position stop (48) is rotatably mounted on the driven shaft (6) and incorporates a stop arm (53) projecting therefrom and releasably lockable relative to the first housing (4).

6. Rotary actuator according to any of claims 1 to 5, **characterised in that** both the second housing (27) and the second piston (33) are rotatably mounted on the driven shaft (6).

7. Rotary actuator according to any of claims 1 to 6, **characterised by** a select circuit (58) by which the second rotary actuator unit (3) is optionally switched into the freewheeling state or into the positioning state, and by which the first rotary actuator unit (2) can be switched into a non-pressurised freewheeling state ensuring the free movement of the driven shaft (6) during the positioning state of the second rotary actuator unit (3).

8. Rotary actuator according to claim 7, **characterised in that** the select circuit (58) incorporates at least one valve device (15, 42).

9. Rotary actuator according to any of claims 1 to 8, **characterised in that** at least one adjustable end stop (24, 24') releasably lockable relative to the first housing (4) is provided to preset variable end positions of the driven shaft (6).

## Revendications

1. Entraînement en rotation à trois positions, actionné par un fluide,
- comportant une première unité d'entraînement en rotation (2) qui comporte un premier boîtier (4), un premier piston (7) pouvant tourner par rapport au premier boîtier (4) et un arbre de sortie (6) relié solidairement en rotation au premier piston (7), l'arbre de sortie (6) pouvant être entraîné par action du fluide sur le premier piston (7) en un mouvement de rotation oscillant autour d'un axe central (22), entre deux positions terminales,
- comportant un organe d'accouplement (45) relié à l'arbre de sortie (6), décrivant un mouvement de pivotement par rapport à l'axe central (22), lors du mouvement de rotation de l'arbre de sortie (6),
- comportant une deuxième unité d'entraînement en rotation (3) coaxiale à la première unité d'entraînement en rotation (2), qui comporte un deuxième boîtier (27) et un deuxième piston (33) définissant avec celui-ci une chambre de travail (34), lesquels peuvent tourner l'un par rapport à l'autre et par rapport au premier boîtier (4) autour de l'axe central (22), et qui comportent chacun un entraîneur (43a, 43b) décrivant un mouvement de pivotement par rapport à l'axe central (22), lors du mouvement de rotation,
- comportant une butée de position intermédiaire (48) fixe par rapport au premier boîtier (4) qui, comme l'organe d'accouplement (45), s'étend entre les deux entraîneurs (43a, 43b),
- et comportant des moyens d'action de la pression sur la chambre de travail (34), ce qui fait que la deuxième unité d'entraînement en rotation (3) peut commuter au choix dans un état de roue libre, hors pression, permettant la libre mobilité en pivotement des entraîneurs (43a, 43b) et donc la libre possibilité de rotation de l'arbre de sortie (6) entre les deux positions terminales, ou dans un état de positionnement soumis à la pression, dans lequel les entraîneurs (43a, 43b) s'approchent l'un de l'autre à la manière d'une pince jusqu'à venir s'appliquer contre la butée de position intermédiaire (48), l'arbre de sortie (6), relié à l'organe d'accouplement (45), étant tourné, par entraînement de l'organe d'accouplement (45), dans une position intermédiaire située entre les deux positions terminales.

2. Entraînement en rotation selon la revendication 1, **caractérisé en ce qu'**au moins une unité d'entraînement en rotation (2) est réalisée en tant qu'entraînement à piston pivotant (2a).

3. Entraînement en rotation selon la revendication 1 ou 2, **caractérisé en ce qu'**au moins une unité d'entraînement en rotation (3) est réalisée en tant qu'entraînement à piston annulaire (3a).

4. Entraînement en rotation selon l'une des revendications 1 à 3, **caractérisé en ce que** la butée de position intermédiaire (48) peut être réglée et fixée dans différentes positions, de façon fixe par rapport au premier boîtier (4).

5. Entraînement en rotation selon la revendication 4, **caractérisé en ce que** la butée de position intermédiaire (48) est montée de manière à pouvoir tourner librement sur l'arbre de sortie (6) et comporte un bras de butée (53) partant de celui-ci, qui peut être fixé de façon séparable par rapport au premier boîtier (4).

6. Entraînement en rotation selon l'une des revendications 1 à 5, **caractérisé en ce que** le deuxième boîtier (27) comme le deuxième piston (33) sont montés sur l'arbre de sortie (6), de façon à pouvoir tourner librement.

7. Entraînement en rotation selon l'une des revendications 1 à 6, **caractérisé par** un circuit de commande (58) par lequel la deuxième unité d'entraînement en rotation (3) peut être placée au choix dans l'état de roue libre ou dans l'état de positionnement, et par lequel la première unité d'entraînement en rotation (2) peut commuter, pendant l'état de positionnement de la deuxième unité d'entraînement en rotation (3), de son côté, dans un état de roue libre, hors pression, garantissant la libre mobilité de l'arbre de sortie (6).

8. Entraînement en rotation selon la revendication 7, **caractérisé en ce que** le circuit de commande (58) contient au moins un dispositif à soupape (15, 42).

9. Entraînement en rotation selon l'une des revendications 1 à 8, **caractérisé en ce que** pour sélectionner des positions terminales variables de l'arbre de sortie (6), il est prévu au moins une butée terminale (24, 24') réglable et pouvant être fixée dans différentes positions, de façon fixe, par rapport au premier boîtier (4).
